# FASCICULE DE BREVET EUROPEEN

(11) **EP 0 026 722 B1**
(45) Date de publication et mention de la délivrance du brevet: **30.11.1983**
(21) Numéro de dépôt: 80420108.5
(22) Date de dépôt: 25.09.1980
(51) Int. Cl.: B65D 35/08

(54) **Emballage souple en matière plastique**
Flexible Verpackung aus Kunststoff
Flexible plastic-container

(30) Priorité: 26.09.1979 FR 7924561
(43) Date de publication de la demande: 08.04.1981
(73) Titulaire: SOCIETE NOUVELLE DE BOUCHONS PLASTIQUES S.N.B.P., F-69480 Anse (FR); "Laboratoires LABAZ"Société dite:, 33003 Ambares (FR)
(72) Inventeur: Babiol, Pierre, F - 69400 Villefranche S/Saone (FR); Gallais, Philippe, F - 33000 Bordeaux (FR)
(74) Mandataire: Karmin, Roger

## Description

La présente invention est relative à des perfectionnements apportés aux emballages souples à système d'expulsion de leur contenu, du genre comportant un tube prolongé par un embout ou une canule. De tels dispositifs sont généralement utilisés pour injecter des produits liquides ou pâteux dans le corps humain ou dans celui d'un animal.

On connaît des dispositifs du genre en question fabriqués soit d'une seule pièce, soit en deux parties et qui contiennent la dose exacte de produit nécessaire à une application.

Les premiers sont généralement réalisés en plastisol, c'est-à-dire obtenus à la manière connue par moulage autor d'un mandrin chauffé ' qu'on trempe dans un bain de cette matière.

Les seconds consistent en un tube extrudé ouvert à ses deux extrémités, dont l'une est soudée à la base d'un embout ou canule tandis que l'autre est fermée par pincement une fois que le produit actif a été placé dans le tube.

Tous ces dispositifs comportent une jonction entre le tube et la canule qui constitue un épaulement offrant une résistance à l'écrasement supérieure à celle du reste du tube.

E,ₗ ce qui concerne les dispositifs réalisés en deux éléments ils nécessitent deux opérations de fabrication de sorte qu'ils ne sont pas économiques. Ce mode de fabrication entraîne également un surcroît de matière au niveau de la jonction des deux éléments dont le coût grève encore plus leur prix de revient.

De plus, un autre inconvénient des dispositifs réalisés en deux pièces est l'apparition fréquente d'une fuite de produit à la jonction entre le tube et l'embout de sorte qu'un contrôle de tous les lots de fabrication doit être effectué.

L'épaulement que l'on rencontre sur tous les dispositifs présente quant à lui un inconvénient majeur dû au fait que toute la matière contenue dans le tube ne peut pas être entièrement expulsée. C'est ainsi que les dispositifs actuelle- lement vendus dans le commerce contiennent environ 30% de produit actif de plus qu'il ne faut du fait qu'une telle quantité reste au niveau de la jonction du tube et de la canule.

Enfin en ce qui concerne les tubes en plastisol, ils présentent une souplesse trop importante qui nuit à la bonne rigidité de la canule.

En dehors des exemples ci-dessus, on a déjà proposé par exemple dans le document FR-A-2 105 590 de réaliser un tube d'une façon telle qu'il puisse s'aplatir lorsqu'il est serré dans la main de l'utilisateur. On a plus particulièrement montré dans ce document que la jonction entre le tube et le bec de déversement pouvait se déformer afin qu'elle s'aplatisse. Les moyens de déformation utilisés, d'une part, ne permettent pas de maintenir la jonction aplatie lorsqu'on cesse d'appuyer sur elle et, d'autre part, consistent en une augmentation notable de l'épaisseur de la jonction en question si bien que le poids et donc le prix de l'article sont élevés.

On connaît aussi par le document AU-A-414 085 un tube dont la jonction avec sa canule de déversement est réalisée au moyen d'un col à deux courbures inversées, mais ce col n'est pas déformable de manière irréversible.

Les perfectionnements qui font l'objet de la présente invention visent à remédier à ces inconvénients et à permettre la réalisation d'un dispositif du genre en question qui soit d'un prix de revient très bas et évite une perte trop importante de produit actif.

A cet effet l'emballage suivant l'invention est fabriqué par injection sous pression d'une matière plastique, la jonction entre le tube et la canule étant réalisée sous la forme en soi connue d'un col à deux courbures inverses tandis que l'épaisseur de ce col va en s'amincissant en partant de la canule en direction du tube, ce qui permet la déformation irréversible du tube et du col par franchissement d'une position d'équilibre instable.

Le dessin annexé, donné à titre d'exemple, permettra de mieux comprendre l'invention, les caractéristiques qu'elle présente et les avantages qu'elle est susceptible de procurer.
Fig. 1 est une coupe longitudinale éclatée à grande échelle d'un dispositif suivant l'invention à l'état non rempli.
Fig. 2 est une en élévation en grandeur nature d'un dispositif suivant l'invention à l'état rempli.
Fig. 3 en est une coupe transversale suivant III-III (fig. 2).
Fig. 4 illustre la manière d'expulser le produit contenu dans ledispositif suivant l'invention.
Fig. 5 est une vue semblable à celle de fig. 3 mais correspondant à la position d'expulsion du produit.
Fig. 6 en est une coupe suivant VI-VI (fig. 5).

On a représenté en fig. 1 un dispositif suivant l'invention comportant essentiellement un emballage souple 1 et un obturateur 2.

L'emballage 1 est réalisé d'une pièce par moulage sous pression d'une matière plastique telle que le polyéthylène ou l'EVA (éthylène-vi- nyl-acètate). Il comprend une jupe tubulaire à section constante 3 qui se prolonge par une canule 4. Le tube 3 et la canule 4 sont reliés par un col 5 à deux courbures inversées du genre de celui que l'on rencontre sur les bouteilles. L'extrémité libre 4a de la canule est arrondie de manière à ne pas blesser lorsqu'on la met en place, elle comporte une ouverture centrale d'expulsion 4b à diamètre calibré. L'épaisseur de la canule est de l'ordre de 0,7 mm, celle du col 5 allant en diminuant en direction de la jupe 3 de manière à se raccorder à celle-ci dont l'épaisseur est de l'ordre de 0,4 mm. Les rayons du col sont choisis de manière que celui-ci constitue une garde contre un enfoncement intempestif du dispositif. C'est ainsi que dans un mode de réalisation avantageux les rayons de raccordement du col à la canule et à la jupe sont respectivement de 25 et 12 mm. Le bas de la jupe 3 est aminci sur 4 à 5 mm de hauteur pour constituer une zone 3a facilitant la soudure une fois que cette jupe a été aplatie après remplissage du dispositif par le produit actif (fig.2) en position retournée c'est-à-dire la canule orientée vers le bas et obturée.

L'obturateur 2 est réalisé sous la forme d'un capuchon 2a à fond arrondi dont le diamètre intérieur est déterminé de manière à s'engager librement sur l'extrémité de la canule. Le fond de l'obturateur comporte un téton intérieur 2b dont le diamètre est déterminé de manière que ce téton pénètre à force dans l'ouverture 4b de la canule 4. Le téton peut comporter des cordons périphériques non représentées, propres à augmenter la force de retenue de l'obturateuf par rapport à l'ouverture précitée.

Une fois le dispositif rempli de produit actif il se présente en section transversale comme représenté en fig. 3, c'est-à-dire que le bas de sa jupe constitue un bord rectiligne 3b déterminé par la soudure de la zone 3a après son aplatissement. La présence du bord 3b entraîne la déformation de toute la jupe 3 qui forme alors juste avant le col 5 deux renflements symétriques 3c, 3d. On note que l'emballage 1 présente avantageusement un volume correspondant à la dose exacte de produit actif qui doit être utilisée pour une application. Par exemple cet emballage 1 contient la dose exacte d'un micro-lavement se présentant sous forme de gel.

Pour expulser le produit il suffit de disposer l'emballage entre le pouce et l'index de l'utilisateur comme illustré en fig.4, ces deux doigts prenant appui respectivement sur les renflements précités. Le déplacement du pouce en direction de l'index provoque la déformation du renflement 3c correspondant qu'on peut ainsément faire plaquer contre la face intérieure de celui 3d (fig. 5).

On choisit pour le polyéthylène servant à la réalisation de l'emballage, une densité ou poids volumique assurant une déformation du renflement 3c assimilé au cloquage, c'est-à-dire qu'à un certain moment ce renflement passe par une position d'équilibre instable et demeure ensuite dans la position concave représentée en fig. 5 sous l'effet de la force initiale exercée dans le sens de la flèche F. On remarque en fig. 6 que le renflement 3c est également complèment en appui contre celui 3d dans le sens transversal.

Ainsi lors de l'utilisation du dispositif suivant l'invention, on expulse la totalité du produit qu'il renferme, la perte ne représentant que le volume contenu dans la canule.

On notera enfin que la matière plastique utilisée pour l'injection du dispositif suivant l'invention comporte un poids moléculaire assez élévé pour éviter la formation de criques au niveau du bord soudé 3b.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. En particulier la canule 4 pourrait être remplacée par un embout de forme quelconque adapté au genre de déversement du produit contenu dans l'emballage.

## Revendications

1. Emballage souple fabriqué par injection sous pression d'une matière plastique comportant un tube (3) dont le bas est aplati et fermé par une zone de soudure (3b) et dont le haut est prolongé par une canule (4) et qui permet l'expulsion complète de son contenu liquide ou pâteux par sa déformation, caractérisé en ce que la jonction entre le tube (3) et la canule (4) est réalisée sous la forme d'un col (5) à deux courbures inverses, en ce que l'épaisseur de la paroi de ce col (5) va en s'amincissant en partant de la canule (4) en direction du tube (3), ce qui permet la déformation irréversible du tube (3) et du col (5) par franchissement d'une position d'équilibre instable.

2. Emballage souple suivant la revendication 1, caractérisé en ce que l'épaisseur de la paroi du col (5) passe de 0,7 mm au niveau de la canule (4) à 0,4 mm à sa jonction avec le tube (3), les deux rayons de raccordement dudit col (5) avec ces deux éléments étant respectivement de 25 mm et de 12 mm, tandis que la matière plastique utilisée présente un poids volumique tel que le cloquage du col (5) possible.

## Patentansprüche

1. Flexible Verpackung, die durch Spritzen eines Kunststoffes unter Druck hergestellt ist, mit einer Tube (3), deren Unterteil abgeplattet und durch eine Schweißzone (3b) verschlossen ist und deren Oberteil durch eine Kanüle (4) verlängert ist, und welche infolge ihrer Verformung das vollständige Austreiben ihres flüssigen oder pastösen Inhaltes gestattet, dadurch gekennzeichnet, daß die Verbindung zwischen der Tube (3) und der Kanüle (4) in Form eines Halses (5) mit zwei gegensinnigen Krümmungen ausgebildet ist, und daß sich die Wandstärke dieses Halses (5) von der Kanüle (4) ausgehend in Richtung auf die Tube (3) verkleinert, was die irreversible Verformung der Tube (3) und des Halses (5) durch Überschreiten einer instabilen Gleichgewichtslage gestattet.

2. Flexible Verpackung nach Anspruch 1, dadurch gekennzeichnet, daß die Wandstärke des Halses (5) sich von 0,7 mm auf der Höhe der Kanüle (4) bis zu 0,4 mm an der Verbindung des Halses mit der Tube (3) ändert und die beiden Radien des Überganges des Halses (5) in die beiden Elemente 25 mm bzw. 12 mm betragen, wobei das verwendete Kunststoffmaterial ein die Bauchung des Halses (5) ermöglichendes Volumsgewicht aufweist.

## Claims

1. A flexible package manufactured by pressurised injection of a plastics material comprising a tube (3) the bottom of which is flattened and closed by a weld zon (3b) and the top of which is extended by a nozzle (4) and which, through its deformation, allows complete expulsion of its liquid or pasty contents, characterised in that the junction between the tube (3) and the nozzle (4) is in the form of a neck (5) having two inverse curvatures, and in that the thickness of the wall of this neck (5) decreases from the nozzle (4) in the direction of the tube (3), which allows the irreversible deformation of the tube (3) and of the neck (5) by passing through a position of unstable equilibrium.

2. A flexible package according to claim 1, characterised in that the thickness of the wall of the neck (5) decreases from 0.7 mm at the level of the nozzle (4) to 0.4 mm at its junction with the tube (3), the two radii of connection of the said neck (5) with these two elements being respectively 25mm and 12 mm, whilst the plastics material used has a volumetric weight such that blistering of the neck (5) is possible.
